# EUROPÄISCHE PATENTANMELDUNG

(11) **EP 2 280 452 A1**
(43) Veröffentlichungstag der Anmeldung: **02.02.2011**
(21) Anmeldenummer: 10007484.8
(22) Anmeldetag: 20.07.2010
(51) Int. Cl.: H01R 4/24

(54) **Anschlussvorrichtung für ein mehradriges elektrisches Kabel**

(30) Priorität: 29.07.2009 DE 202009010246 U
(71) Anmelder: Harting Electric GmbH & Co. KG, 32339 Espelkamp (DE)
(72) Erfinder: Ferderer, Albert, 32339 Espelkamp (DE)

(57) **Zusammenfassung**

Für eine Anschlussvorrichtung für ein mehradriges elektrisches Kabel, die einen Trägerkörper (11) aufweist und mehrere Anschlusseinheiten (1) umfasst, wobei jede Anschlusseinheit eine in dem Trägerkörper angeordnete Kammer (12) mit einer Schneidklemme (15) aufweist und jede Ader axial zur dazugehörigen Schneidklemme (15) in die entsprechende Kammer (12) einzuführen ist, wird vorgeschlagen, für jede Kammer (12) genau einen Schlitten (13) vorzusehen, der die quer durch die Kammer (12) geführte Ader in die jeweilige Schneidklemme (15) drückt. Dadurch ist jede Ader einzeln, manuell und mit entsprechend wenig Kraftaufwand und einfachem Werkzeug kontaktierbar. Die beschriebene Anordnung ist somit feldkonfektionierbar. Die Kontaktierung kann auch für jede einzelne Ader wieder aufgehoben werden.

## Beschreibung

### Beschreibung

Die Erfindung betrifft eine Anschlussvorrichtung für ein mehradriges elektrisches Kabel, wobei die Anschlussvorrichtung einen Trägerkörper aufweist und mehrere Anschlusseinheiten umfasst, wobei jede Anschlusseinheit eine in dem Trägerkörper angeordnete Kammer mit einem Kontaktelement aufweist, wobei das Kontaktelement an mindestens einem Ende mit einer Schneidklemme versehen ist und wobei jede Anschlusseinheit dafür vorgesehen ist, eine axial zu der Schneidklemme in die Anschlusseinheit eingeführte Einzelader des mehradrigen elektrischen Kabels aufzunehmen und zu kontaktieren.

Ein derartiger Schneidklemmanschluss wird beispielsweise benötigt, um ein mehradriges Kabel zur Montage auf einer Leiterplatte zu kontaktieren.

### Stand der Technik

Im Stand der Technik ist, beispielsweise aus der Druckschrift EP0554810B1 ein elektrischer Verbinder zum Anschluss von isolierten elektrischen Leitern bekannt. Zum Kontaktieren des Verbinders werden sämtliche zu kontaktierende elektrische Leiter in einem ersten Vorgang jeweils in axialer Ausrichtung zu im Verbinder zu ihrer Kontaktierung vorhandenen Schneid-Klemm-Anschlüssen in ein gemeinsames Druckteil eingeführt. Dann werden die e-elektrischen Leiter in einem zweiten Vorgang gemeinsam durch Betätigen des Druckteils in ihre jeweiligen Schneidklemmen hineingedrückt.

Nachteilig wirkt sich dabei aus, dass der Kontaktierungsvorgang auf diese Weise nur mit einem entsprechend hohen Kraftaufwand durchgeführt werden kann und dass zuvor sämtliche zu kontaktierende Adern in das Druckteil eingeführt und dort gehalten werden müssen, ohne dass zunächst eine entsprechende Fixierung für jede einzelne Ader vorgesehen ist. Die bekannte Vorrichtung eignet sich somit im Wesentlichen für eine maschinelle Kontaktierung. So besteht ein Bedarf für eine entsprechende feldkonfektionierbare Anschlussvorrichtung, mit der am Einsatzort eine Kontaktierung mehrerer einzelner Adern manuell mit einfachem Werkzeug und geringem Kraftaufwand durchgeführt werden kann.

### Aufgabenstellung

Der Erfindung liegt daher die Aufgabe zugrunde, eine feldkonfektionierbare Anschlussvorrichtung der eingangs erwähnten Art anzugeben, die mit geringem Aufwand herzustellen ist und die es ermöglicht, eine Kontaktierung mehrerer Adern mit geringem Kraftaufwand und einfachem Werkzeug durchzuführen.

Diese Aufgabe wird dadurch gelöst, dass jede Anschlusseinheit einen in die dazugehörige Kammer zumindest teilweise eingeführten Schlitten mit einer axial zur Schneidklemme verlaufenden Führungsöffnung aufweist, wobei die Führungsöffnung endseitig in eine dazugehörige Umlenkschräge oder eine Umlenkrundung übergeht, wodurch der jeweilige Schlitten dazu geeignet ist, mittels einer entsprechenden Betätigung die zunächst durch die Führungsöffnung eingeführte und dann quer durch die Kammer geführte Ader in die dazugehörige Schneidklemme zu drücken.

Vorteilhafte Ausgestaltungen der Erfindung sind in den Ansprüchen 2 - 6 angegeben.

Bei der Erfindung handelt es sich um eine Anschlusseinheit für axial einführbare Litzenleiter, die in Printklemmen, Reihenklemmen und Leiterplattensteckverbindern Anwendung findet und die ein sukzessives Betätigen der einzelnen Anschlussstellen ermöglicht.

Die mit der Erfindung erzielten Vorteile bestehen insbesondere darin, dass jede einzelne Ader zunächst in die Führungsöffnung des jeweiligen Schlittens axial zur Schneidklemme eingeführt, gegebenenfalls entsprechend gekürzt und anschließend sofort durch Betätigen des jeweiligen Schlittens unabhängig von den anderen Adern kontaktiert und fixiert wird. Dies erleichtert den manuellen Kontaktierungsvorgang gegenüber einer Anordnung, in die zunächst sämtliche Kabel eingelegt und dann gemeinsam kontaktiert werden müssen, erheblich. Weiterhin verringert sich dadurch auch der nötige Kraftaufwand beim Kontaktieren, da die Kontaktierung der einzelnen Adern nacheinander durchgeführt wird. Die Kontaktierung kann demnach manuell beispielsweise mit einem Schraubendreher im Freifeld, also am Einsatzort, beispielsweise direkt beim Kunden mit geringem Aufwand durchgeführt werden. Dabei kann der Schraubendreher an einer am Schlitten dafür vorgesehenen Ausnehmung in Bewegungsrichtung des Schlittens angesetzt werden um den Schlitten zur Schneidklemme herunterzudrücken, oder der Schraubendreher kann den Schlitten durch ein am Trägerkörper vorhandenes Fenster in die Kammer hinein- oder hinausschieben. Von besonderem Vorteil ist es dabei, wenn das Hinein- oder Hinausschieben des Schlittens aus der Kammer durch das Fenster des Trägerkörpers über einen Hebelarm durchgeführt wird, weil dies den notwendigen Kraftaufwand zusätzlich verringert. Das zumindest teilweise Hinausschieben des Schlittens ist von besonderem Vorteil, weil dadurch eine Aufhebung einer bestehenden Kontaktierung ermöglicht wird.

Die Kontaktierung kann in dieser Weise für eine beliebig große Anzahl von Kontakten durchgeführt werden. Von besonderem Vorteil ist für viele Anwendungen dabei, dass die Ader axial zur Schneidklemme einführbar ist. Dadurch verringert sich für viele Anwendungen auch der Platzbedarf der entsprechenden Anordnung. Somit werden weitere Einsatzgebiete für Steckverbinder der Eingangs erwähnten Art erschlossen, wie z.B. der manuelle Anschluss von axial eingeführten Litzenleitern in Printklemmen, Reihenklemmen und Leiterplattensteckverbindern, insbesondere auch für Anordnungen, für die nur eine geringe Grundfläche zur Verfügung steht.

In einer bevorzugten Ausbildungsform weist jede Anschlusseinheit ein Fenster auf. Durch dieses Fenster kann beispielsweise ein Schraubendreher an einer am Schlitten vorhandenen Aussparung als Hebel angesetzt werden und kann den Schlitten so über einen Hebelarm bewegen. Dadurch kann der Schlitten aus der Kammer zumindest teilweise hinausgeschoben werden. Eine bestehende Kontaktierung wird somit aufgehoben. Umgekehrt kann die Ader auch kontaktiert werden, indem der Schlitten in dieser Weise über den Hebelarm mit geringem Kraftaufwand in die Kammer hineingeschoben wird.

In einer weiteren bevorzugten Ausbildungsform ragt die zu kontaktierende Ader aus einer am Ende der Umlenkschräge oder Umlenkrundung vorhandenen Ausnehmung des noch nicht in die Kammer eingeschobenen Schlittens zunächst heraus und kann so beispielsweise durch Abschneiden auf die gewünschte Länge gekürzt werden.

In einer weiteren Ausbildungsform ist mindestens eine Schneidklemme zusammen mit einer Stromschiene in Stanzbiegetechnik einstückig ausgeführt.

### Ausführungsbeispiel

Ein Ausführungsbeispiel der Erfindung ist in der Zeichnung dargestellt und wird im folgenden näher erläutert. Es zeigt:
- Fig.1: eine Anschlusseinheit.

Der Übersichtlichkeit halber ist in der Fig.1 ist nur eine einzige Anschlusseinheit 1 dargestellt. Diese Anschlusseinheit 1 umfasst einen Teil eines Trägerkörpers 11, eine Kammer 12, einen Schlitten 13 und ein in die Kammer 12 hineinragendes Kontaktelement 14 mit einer Schneidklemme 15.

Der Schlitten 13 ist zum Teil bereits in die Kammer 12 eingeführt und ist weiterhin dafür vorgesehen, vollständig in die Kammer 12 eingeschoben zu werden. Der Schlitten 13 weist eine Führungsöffnung 17 auf. Diese Führungsöffnung 17 setzt an einer aus der Kammer 12 herausragenden Stirnseite des Schlittens 13 an und verläuft zunächst längs der Bewegungsrichtung des Schlittens 13. Endseitig geht die Führungsöffnung 17 über eine Abrundung 18 in eine Umlenkschräge 19 über und mündet in eine durch die Schneidklemme 15 davon getrennte Austrittsöffnung 22. Die Führungsöffnung 17 dient dazu, eine darin eingeschobene Ader in axialer Ausrichtung zur Schneidklemme 15 aufzunehmen. Die Umlenkschräge 19 des Schlittens 13 dient dazu, die Ader quer durch die Kammer 12 zu führen. Aus der Austrittsöffnung 22 eines noch nicht in die Kammer 12 eingeschobenen Schlittens 13 kann ein Ende der Ader herausragen und kann dort entsprechend abgeschnitten werden. Der Schlitten 13 ist dann dazu geeignet, bei entsprechender Betätigung, nämlich dem tieferen oder gar vollständigen Hineinschieben des Schlittens 13 in die Kammer 12, die Ader, welche in dafür vorteilhaftem Maß über die Schneidklemme 15 hinausragt, in die Schneidklemme 15 zu drücken.

Weiterhin weist der Schlitten 13 eine Aussparung 20 auf, die zusammen mit einem durch den Trägerkörper 11 in die Kammer 12 führenden Fenster 16 dazu geeignet ist, den Schlitten 13 mit einem als Hebelarm eingesetzten Werkzeug, insbesondere mit einem Schraubendreher in die Kammer 12 hinein- bzw. herauszubewegen. Insbesondere ist es somit möglich, den Schlitten 13 zumindest teilweise aus der Kammer 12 hinauszuschieben und eine bestehende Kontaktierung somit aufzuheben. Auch kann die Kontaktierung durch ein Hineinschieben des Schlittens 13 in die Kammer 12 über den Hebelarm mit einem nur geringen Kraftaufwand stattfinden.

Alternativ dazu kann zur Kontaktierung der Ader mit der Schneidklemme 15 ein entsprechendes Werkzeug, beispielsweise ein Schraubendreher in Bewegungsrichtung des Schlittens 13 an einer aus der Kammer 12 herausragenden Stirnseite des Schlittens 13 dafür vorgesehenen Ausnehmung 21 angesetzt werden und den Schlitten 13 tiefer oder vollständig in die Kammer 12 drücken.

### Bezugszeichenliste

Anschlussvorrichtung für ein mehradriges elektrisches Kabel
- Az.:: P208-06 EP P H

- 1: Anschlusseinheit
- 11: Trägerkörper
- 12: Kammer
- 13: Schlitten
- 14: Kontaktelement
- 15: Schneidklemme
- 16: Fenster
- 17: Führungsöffnung
- 18: Abrundung
- 19: Umlenkschräge
- 20: Aussparung
- 21: Ausnehmung
- 22: Austrittsöffnung

## Patentansprüche

1. Die Erfindung betrifft eine Anschlussvorrichtung für ein mehradriges elektrisches Kabel, wobei die Anschlussvorrichtung einen Trägerkörper (11) aufweist und mehrere Anschlusseinheiten (1) umfasst, wobei jede Anschlusseinheit eine in dem Trägerkörper angeordnete Kammer (12) mit einem Kontaktelement (14) aufweist, wobei das Kontaktelement (14) an mindestens einem Ende mit einer Schneidklemme (15) versehen ist und wobei jede Anschlusseinheit (1) dafür vorgesehen ist, eine axial zur Schneidklemme (15) in die Anschlusseinheit (1) eingeführte Ader des mehradrigen elektrischen Kabels aufzunehmen und zu kontaktieren, **dadurch gekennzeichnet,**
**dass** jede Anschlusseinheit (1) einen in die dazugehörige Kammer (12) zumindest teilweise eingeführten Schlitten (13) mit einer axial zur Schneidklemme (15) verlaufenden Führungsöffnung (17) aufweist, wobei die Führungsöffnung (17) endseitig in eine dazugehörige Umlenkschräge (19) oder eine Umlenkrundung (18) übergeht, wodurch der jeweilige Schlitten (13) dazu geeignet ist, mittels einer entsprechenden Betätigung die zunächst durch die Führungsöffnung (17) eingeführte und dann quer durch die Kammer (12) geführte Ader in die dazugehörige Schneidklemme (15) zu drücken.

2. Anschlussvorrichtung gemäß Anspruch 1, **dadurch gekennzeichnet, dass** jede Anschlusseinheit (1) im Trägerkörper (11) ein Fenster aufweist, wobei das Fenster zum Hineinschieben des Schlittens (13) in die Kammer (12) und/oder zum Hinausschieben des Schlittens (13) aus der Kammer (12) vorgesehen ist.

3. Anschlussvorrichtung gemäß Anspruch 2, **dadurch gekennzeichnet, dass** der Schlitten (13) eine Aussparung (20) aufweist, die dafür vorgesehen ist, den Hebel durch das Fenster (16) daran anzusetzen.

4. Anschlussvorrichtung gemäß einem der Ansprüche 1 bis 3,
**dadurch gekennzeichnet, dass** der Schlitten (13) an einer aus der Kammer (12) herausragenden Stirnseite eine Ausnehmung (21) aufweist, die dafür vorgesehen ist, ein geeignetes Werkzeug, beispielsweise einen Schraubendreher, axial zur Bewegungsrichtung des Schlittens (13) daran anzusetzen um den Schlitten (13) in die Kammer (12) zu drücken.

5. Anschlussvorrichtung gemäß einem der Ansprüche 1 bis 4,
**dadurch gekennzeichnet, dass** mindestens eins der Kontaktelemente (14) zusammen mit einer Stromschiene einstückig ausgeführt ist.

6. Anschlussvorrichtung gemäß Anspruch 5, **dadurch gekennzeichnet, dass** das mindestens eine Kontaktelement (14) und die Stromschiene zusammen in Stanzbiegetechnik ausgeführt sind.
